# FASCICULE DE BREVET EUROPEEN

(11) **EP 0 035 445 B1**
(45) Date de publication et mention de la délivrance du brevet: **16.05.1984**
(21) Numéro de dépôt: 81400295.2
(22) Date de dépôt: 26.02.1981
(51) Int. Cl.: H05H 9/00, G21K 5/04, H01J 37/30, H01J 37/141

(54) **Dispositif accélérateur de particules chargées fonctionnant en ondes métriques**
Im Meterwellenbereich arbeitender Beschleuniger für geladene Teilchen
Charged particle accelerator utilizing waves in the range of one meter

(30) Priorité: 04.03.1980 FR 8004835
(43) Date de publication de la demande: 09.09.1981
(73) Titulaire: C.G.R. MeV, F-78530 Buc (FR)
(72) Inventeur: Leboutet, Hubert, F-75360 Paris Cedex 08 (FR)
(74) Mandataire: Barbin le Bourhis, Joel

## Description

Les appareils d'irradiation utilisés dans l'industrie et plus particulièrement ceux utilisés pour la stérilisation de produits alimentaires ou pharmaceutiques, nécessitent des faisceaux de particules chargées, des électrons par exemple, ayant des énergie de 1 à 10 MeV et des puissances moyennes de quelques dizaines de kilowatts. En fait, la valeur de 10 MeV est une valeur limite imposée pour l'énergie des électrons afin d'éviter tous risques de création de produits radioactifs dans les éléments irradiés.

Ces appareils d'irradiation peuvent utiliser des accélérateurs du type Van de Graff, ou colonne de Greinacher, permettant d'atteindre des puissances moyennes importantes, mais sont généralement limités à des énergies de 2 à 3 MeV à cause des difficultés de tenue en tension des isolants.

Il est aussi connu d'utiliser, dans ces appareils d'irradiation, des accélérateurs linéaires fonctionnant à des fréquences voisines de 3000 MHz, le générateur à microondes associé à ces accélérateurs étant généralement un magnétron ou un klystron fonctionnant en impulsions courtes.

Il existe également des générateurs de types différents, comme par exemple du type décrit dans un brevet US-A-2 508 573. Dans ce brevet US, un oscillateur à ultra haute fréquence fonctionne avec une valve thermoionique 5 et deux cavités résonnantes circulaires coaxiales 13, 21. La valve thermoionique 5 est une triode munie d'une cathode 10, d'une grille 11 et d'une anode 12. L'anode 12, la grille 11 et l'une des vavités circulaires 13 constituent un premier circuit résonant et, la grille 11, la cathode 10 et l'autre cavité 21 constituent un second circuit résonant. La fréquence de l'oscillateur est règlable grâce à des plongeurs mobiles 30, 40. Un couplage entre les deux cavités 13, 21 est obtenu grâce à deux dispositifs de couplage 25-26, 27-29; deux dispositifs de couplage étant nécessités du fait de la gamme très étendue en fréquence, à laquelle peut fonctionner cet oscillateur.

Il est à remarquer qu'une telle gamme de fréquence est surabondante pour une application à un accélérateur linéaire, et que d'ailleurs une telle application n'est pas mentionnée dans ce brevet US. En effet, les structures accélératrices pour accélérateur linéaire sont généralement constituées d'une succession de cavités accélératrices, dimensionnées pour fonctionner avec une fréquence bien déterminée de l'onde élec- tromagnérique qui est injectée; aussi les variations possibles de cette fréquence sont faibles. Une telle succession de cavités accélératrices est décrite dans un brevet français publié sous le No. 23 74 815, au nom de la demanderesse. Ce brevet français se rapporte à un accélérateur linéaire, comportant notamment une succession de cavités accélératrices qui constituent une section accélératrice. Cette section accélératrice est associée à une section groupeuse, et accélère des électrons grâce à l'énergie électromagnétique fournie par un générateur. Un tel accélérateur linéaire de particules chargées permet de fournir un faisceau de particules dans une large gamme d'énergie et permet de modifier aisément cette énergie.

Cependant, il peut être intéressant pour certaines applications (traitements des eaux et boues par exemple) d'utiliser des dispositifs d'irradiation de réalisation simple et de faible coût.

La présente invention a pour objet un dispositif accélérateur de particules chargées fonctionnant en ondes métriques et pouvant être avantageusement utilisé dans de tels dispositifs d'irradiation.

Suivant l'invention, un dispositif accélérateur de particules chargées comportant une source de particules chargées, une structure linéaire accélératrice formée d'une succession de cavités résonnantes, un générateur d'ondes électromagnétiques pouvant émettre un signal destiné à être injecté dans l'une au moins de ces cavités résonnantes, des moyens permettant d'appliquer une haute-tension pulsée sur la source de particules et des moyens de balayage du faisceau de particules accélérées, est caractérisé en ce que des moyens de focalisation du faisceau sont contenus dans la structure accélératrice, en ce que le générateur d'ondes électromagnétiques comporte une valve thermoionique munie d'une cathode, d'une anode et d'au moins une grille, en ce que l'une au moins des cavités rse- sonnantes de la structure accélératrice est électromagnétiquement couplée à l'espace grille-anode de la valve.

L'invention sera mieux comprise et d'autres caractéristiques apparaîtront à l'aide de la description ci-après et des dessins qui l'accompagnent et sur lesquels la
- fig. 1 représente un exemple de réalisation d'une structure linéaire accélératrice fonctionnant en ondes métriques, suivant l'invention; les
- fig. 2 et 3 représentent respectivement deux exemples de couplage électromagnétique d'une triode oscillatrice à la structure accélératrice montré en fig. 1; la
- fig. 4 représente un accélérateur linéaire suivant l'invention associé à un dispositif de balayage du faisceau de particules accélérées et les moyens d'alimentation de l'ensemble accélérateur et dispositif de balayage, ainsi que de la triode oscillatrice associée à l'accélérateur; la
- fig. 5 représente les signaux a_{2'}, a_{c}, a_{K} appliqués respectivement sur l'électro-aimant de balayage, sur la triode et sur la cathode de l'accélérateur de particules pendant un temps L1 t.

La fig. 1 représente un exemple de réalisation d'une structure linéaire A accélératrice suivant l'invention. Cette structure A, de type bipériodique, et destinée à fonctionner en ondes métriques, comporte une série de cavités accélératrices Ci, C₂, C₃ ... cylindriques, deux cavités accélératrices successives C₁, C₂ ou C₂, C₃ ... étant couplées électromagnétiquement l'une à l'autre au moyen de trous de couplage t₁₂, t₂₃ ... respectivement.

Dans un exemple de réalisation, la structure accélératrice A suivant l'invention est réalisée au moyen d'une succession de tubes cylindriques Ti, T₂, T₃ ... métalliques d'ace XX, en cuivre par exemple, placés bout à bout et présentant à leurs extrémités des épaulements 1, 2 et 3, 4 ... de centrage permettant un montage aisé de la structure A. Entre deux tubes Tᵢ, T₂ ou T₂, T₃ ... successifs sont placées des plaques métalliques circulaires P₁₂, P₂₃ ... délimitant longitudinalement les cavités accélératrices Ci, C₂, C₃ ... Sur chacune des plaques P₁₂, P₂₃ ..., qui sont munies d'un orifice central O₁₂, O₂₃ ... respectivement, sont fixés des éléments M et N qui ont une épaisseur croissante de leur zone périphérique à leur zone centrale et délimitent, dans la zone centrale de la structure accélératrice, A du type bipériodique.

Comme montré en fig. 1, la forme de l'élément M est telle qu'il présente sur sa face en vis-à-vis de la plaque P₁₂, ou P₂₃ ... sur laquelle il est fixé, un logement annulaire L dans lequel est placée une bobine magnétique mᵢ ou m2... de focalisation du faisceau de particules chargées. Un canal radial (non visible sur la figure), ménagé dans les plaques P₁₂, P₂₃, permet le passage des fils d'alimentation des bobines mᵢ, m₂.

Dans l'exemple de réalisation de la structure accélératrice A montrée en fig. 1, l'élément M est fixé sur la plaque P₁₂ au moyen d'une série de vis v, dont la tête est noyée dans cette plaque P₁₂, et l'élément N est fixé sur la plaque P₁₂, en vis-à-vis de l'élément M, au moyen d'une série de vis V placées obliquement par rapport à la plaque P₁₂.

Cet exemple de réalisation d'une structure linéaire A accélératrice n'est pas limitatif. On pourrait également untiliser une structure linéaire tripériodique ou une structure interdigitale de type connu (non représentées).

Quel que soit le type de structure accélératrice choisi, l'une au moins des cavités accélératrices de la structure accélératrice est couplée électromagnétiquement à un générateur d'ondes électromagnétiques qui, dans un exemple de réalisation du dispositif accélérateur suivant l'invention, est une triode socillatrice fonctionnant en ondes métriques.

La fig. 2 montre un système de couplage électromagnétique de cette triode G et de la structure accélératrice A suivant l'invention, telle que montrée en fig. 1.

Cette triode G, de type classique, comporte une cathode 100, une grille 101 et une anode 102. L'espage grille-anode 101-102 est associé à une ligne coaxiale 103 qui est couplée électromagnétiquement à la cavité accélératrice C₁ de la structure accélératrice A au moyen d'une boucle de couplage B₁ qui plonge dans cette cavité C₁. Dans cet exemple de réalisation, l'espace cathode-grille 100-101 est associé à une ligne coaxiale 104 couplée capacitivement à la ligne co- le 103 au moyen d'un plongeur D radial, dont l'enfoncement dans la ligne coaxiale 104 est réglable. Des pistons annulaires P₁₀₃, P₁₀₄ mobiles, sans contact électrique, placés respectivement dans les lignes coaxiales 103 et 104 permettent de régler convenablement la longueur de ces lignes coaxiales 103 et 104.

En fonctionnement, la triode G oscille sur le mode z, à la fréquence f de résonance des cavités C₁, C₂...

Dans un autre exemple de réalisation du dispositif accélérateur suivant l'invention montré en fig. 3, la ligne coaxiale 104 associée à l'espace cathode-grille 100-101, est couplé électromagnétiquement à la cavité C₂ de la structure accélératrice A au moyen d'une boucle de couplage B₂ plongeant dans cette cavité C₂. Un tel couplage permet de créer une tension alternative de fréquence f entre la grille 101 et la cathode 100 de la triode G de façon que cet espace cathode-grille 100-101 soit excité en opposition de phase par rapport à l'espace grille-anode 101-102 de la triode G.

Il est à remarquer que la triode G peut être remplacée par une tétrode oscillatrice conventionnelle (non représentée).

Il est aussi possible dans un autre exemple de réalisation du dispositif accélérateur suivant l'invention de remplacer la triode G oscillatrice par une triode amplificatrice associée à un pilote (non représentée).

Dans certaines applications mentionnées précédemment, le dispositif accélérateur suivant l'invention est destiné à fonctionner en impulsions longues, de l'ordre de la milliseconde. Cette longueur d'impulsion est imposée essentiellement par la fréquence f de fonctionnement de la structure accélératrice (200 MHz par exemple), le temps de remplissage en énergie électromagnétique des cavités de la structure accélératrice étant proportionnel à λ^{3/2}, λ étant la longueur d'onde correspondant à la fréquence f.

La fig. 4 montre schématiquement un système d'alimentation en tension d'un dispositif accélérateur suivant l'invention délivrant un faisceau de balayage destiné à belayer une cible Z de grand largeur. L'accélérateur linéaire A est alimenté par une haute-tension pulsée fournie, par exemple, par un modulateur 22 à lignes à retard associées à des thyristors. Ces lignes à retard, placées en parallèle, sont chargées, de façon connue, par un redresseur connecté sur le secteur. Ce système d'alimentation comporte de plus:
- un générateur 21 fonctionnant à 300 Hz par exemple et permettant d'exciter un électro-aimant 20 de balayage avec un courant sinusoïdal;
- un condensateur 25 d'accord de fréquence du générateur 21;
- un modulateur 23 destiné à alimenter en haute-tension la triode G;
- un dispositif 24 de déclenchement des impulsions des modulateurs 22 et 23 permettant la synchronisation des impulsions envoyées par le modulateur 22 sur la cathode K de l'accélérateur et par le modulateur 23 sur l'anode 102 de la triode G.

En fonctionnement, le générateur 21 alimentant l'électro-aimant 20 commande le dispositif 24 de déclenchement des impulsions, d'une part, du modulateur 23 de la triode G, puis, d'autre part, du modulateur 22 de la cathode K de l'accélérateur A. Le générateur 21 fournit une tension sinusoïdale dont la fréquence est voisine de 300 Hz par exemple. Le déclenchement des impulsions appliquées respectivement sur la cathode K de l'accélérateur A er sur la triode G est tel que ces impulsions (d'une milliseconde par exemple) passent pendant le temps L1 correspondant au temps de balayage de la cible Z, le potentiel V₂₁ appliqué à l'électro-aimant variant pendant ce tempsdt entre les valeurs v_{M} et vₘ. Cela est obtenu avec une fréquence de déclenchement égale à un sous-multiple de 300. Les fréquences de répétition pourront être par exemple de 10, 30 ou 50 Hz.

La fig. 5 montre le signal a₂₁ appliqué sur l'électro-aimant 21, le signal a₂₃ fourni par le modulateur 23 ainsi que le signal a_{G} appliqué sur l'anode 102 de la triode G, et enfin le signal a_{K} appliqué sur la cathode K de l'accélérateur A.

Un tel système d'alimentation permet donc un balayage de la largeur totale de la cible Z par le faisceau de particules accélérées pendant la durée Δ de l'impulsion appliquée sur la cathode K de l'accélérateur A, la période de récurence de ces impulsions correspondant à k fois la période du signal a₂₁ sinusoïdal appliqué sur l'électro-aimant 21, k étant un nombre entier égal ou supérieur à 1.

## Revendications

1. Dispositif accélérateur de particules chargées comportant une source de particules chargées, une structure linéaire accélératrice formée d'une succession de cavités résonnantes (Ci, C₂, C₃...), un générateur d'ondes électromagnétiques pouvant émettre un signal destiné à être injecté dans l'une au moins de ces cavités résonnantes, des moyens permettant d'appliquer une haute-tension pulsée sur la source de particules et des moyens de balayage du faisceau de particules accélérées, caractérisé en ce que des moyens de focalisation (mᵢ, m₂ ...) du faisceau sont contenus dans la structure accélératrice, en ce que le générateur d'ondes électromagnétiques comporte une valve thermoionique munie d'une cathode (100), d'une anode (102) et d'au moins une grille (101) et en ce que l'une au moins des cavités résonnantes de la structure accélératrice est électromagnétiquement couplée à l'espace grille-anode de la valve.

2. Dispositif accélérateur suivant la revendication 1, caractérisé en ce que la valve est une triode (G) oscillatrice.

3. Dispositif accélérateur suivant la revendication 1, caractérisé en ce que la valve est une tétrode oscillatrice.

4. Dispositif accélérateur suivant la revendication 1, caractérisé en ce que le générateur est une valve amplificatrice associée à un pilote de fréquence f égale à la fréquence de résonance des cavités résonnantes de la structure accélératrice.

5. Dispositif accélerateur suivant l'une quelconque des revendications 1 à 4, caractérisé en ce qu'il fonctionne en ondes métriques.

6. Dispositif accélérateur suivant la revendication 2, caractérisé en ce que la triode (G), qui comporte une ligne coaxiale (103) de longueur réglable associée à l'espace grille-anode (101-102) et une ligne coaxiale (104) de longueur réglable associée à l'espace cathode-grille (100-101), est couplée électromagnétiquement à l'une (Ci) des cavités résonnantes de la structure accélératrice au moyen d'une boucle (Bi) et en ce qu'un plongeur (D) mobile assure un couplage capacitif entre les lignes coaxiales (103) et (104).

7. Dispositif accélérateur suivant la revendication 2, caractérisé en ce que la triode (G), qui comporte une ligne coaxiale (103) de longueur réglable associée à l'espace grille-anode (101-102) et une ligne coaxiale (104) associée à l'espace cathode-grille (100-101) est munie de moyens de couplage permettant de coupler électromagnétiquement d'une part, la ligne coaxiale (103) à l'une (C,) des cavités de la structure accélératrice et d'autre part, la ligne coaxiale (104) à une autre cavité (C₂) de cette structure accélératrice suivant immédiatement la cavité (Ci) de manière que l'espace cathode-grille (100-101) de la triode (G) soit excité en opposition de phase par rapport à l'espace grille-anode (101-102), la structure accélératrice étant du type bipériodique.

8. Dispositif accélérateur suivant la revendication 1, caractérisé en ce que le système de balayage du faisceau de particules accélérées permet de balayer la largeur d'une cible (Z) à chaque impulsion du faisceau de particules accélérées.

9. Dispositif accélérateur suivant la revendication 8, caractérisé en ce qu'il comporte:
- un modulateur 22 permettant d'appliquer sur la cathode (K) de l'accélérateur une haute-tension pulsée;
- un modulateur 23 permettant d'appliquer une haute-tension pulsée sur l'anode (102) de la triode (G);
- un générateur (21) fournissant une tension sinusoïdale destinée à être appliquée sur un électro-aimant de balayage;
- un dispositif (24) de déclenchement des impulsions des modulateurs (22) et (23), le générateur (21) contrôlant la mise en fonctionnement du dispositif (24).

10. Dispositif suivant l'une quelconque des revendications 1 à 9, et comportant une structure accélératrice linéaire formée d'une succession de tubes (T₁, T₂, T₃) métalliques de forme cylindrique, d'axe XX, et de plaques (P₁₂, P₂₃) circulaires, disposées perpendiculairement à l'axe XX, cette structure étant caractérisée en ce que des éléments (M, N) annulaires, sont fixés respectivement de part et d'autre de chacune des plaques (P₁₂, P₂₃), en ce que ces éléments ont une épaisseur croissante de leur zone périphérique à leur zone centrale, et en ce que les éléments (M) ont une forme telle qu'ils présentent sur leur face en vis-à-vis des plaques (P₁₂, P₂₃) auxquelles ils sont respectivement associés, un logement annulaire L destiné à recevoir un bobinage (mᵢ ou m₂) magnétique.

## Patentansprüche

1. Vorrichtung zur Beschleunigung von geladenen Teilchen, mit einer Quelle für geladene Teilchen, einer linearen Beschleunigungsstruktur, die aus einer Aufeinanderfolge von Resonanzhohlräumen (Ci, C₂, C₃ ...) gebildet ist, einem Generator für elektromagnetische Wellen, der ein Signal zum Einspeisen in wenigstens einen der Resonanzhohlräume abgeben kann, Einrichtungen zum Anlegen einer pulsierenden Hochspannung an der Teilchenquelle und mit Mitteln zur Ablenkung des beschleunigten Teilchenbündels, dadurch gekennzeichnet, daß Fokussiermittel (mᵢ, m₂, ...) zum Fokussieren des Bündels in der Beschleunigungsstruktur enthalten sind, daß der Generator für elektromagnetische Wellen ein thermionisches Ventil enthält, das mit einer Kathode (100), einer Anode (102) und wenigstens einem Gitter (101) versehen ist, und daß wenigstens einer der Resonanzräume der Beschleunigungsstruktur elektromagnetisch mit dem Raum zwischen Gitter und Anode des Ventils gekoppelt ist.

2. Beschleunigungsvorrichtung nach Anspruch 1, dadurch gekennzeichnet, daß das Ventil eine Oszillatortriode (G) ist.

3. Beschleunigungsvorrichtung nach Anspruch 1, dadurch gekennzeichnet, daß das Ventll eine Oszillatortetrode ist.

4. Beschleunigungsvorrichtung nach Anspruch 1, dadurch gekennzeichnet, daß der Generator ein Verstärkerventil ist, dem eine Pilotstufe der Frequenz f zugeordnet ist, welche gleich der Resonanzfrequenz der Resonanzräume der Beschleunigungsstruktur ist.

5. Beschleunigungsvorrichtung nach einem der Ansprüche 1 bis 4, dadurch gekennzeichnet, daß sie im Meterwellenbereich arbeitet.

6. Beschleunigungsvorrichtung nach Anspruch 2, dadurch gekennzeichnet, daß die Triode (G), welche eine Koaxialleitung (103) einstellbarer Länge, die dem Raum zwischen Gitter und Anode (101-102) zugeordnet ist, und eine Koaxialleitung (104) einstellbarer Länge enthält, welche dem Raum zwischen Kathode und Gitter (100-101) zugeordnet ist, elektromagnetisch an einen der Resonanzräume (C₁) der Beschleunigungsstruktur mittels einer Schleife (B₁) angekoppelt ist und daß ein beweglicher Tauchkolben (D:) eine kapazitive Kopplung zwischen den Koaxialleitungen (103) und (104) gewährleistet.

7. Beschleunigungsvorrichtung nach Anspruch 2, dadurch gekennzeichnet, daß die Triode (G), die eine Koaxialleitung (103) einstellbarer Länge, welche dem Raum zwischen Gitter und Anode (101-102) zugeordnet ist, sowie eine Koaxialleitung (104) enthält, welche dem Raum zwischen Kathode und Gitter (100-101) zugeordnet ist, mit Kopplungsmitteln versehen ist, die es gestatten, einerseits die Koaxialleitung (103) mit einem der Hohlräume (Cᵢ) der Beschleunigungsstruktur und andererseits die Koaxialleitung (104) mit einem anderen Hohlraum (C₂) dieser Beschleunigungsstruktur zu koppeln, der unmittelbar auf den Hohlraum (Cᵢ) folgt, so daß der Raum zwischen Kathode und Gitter (100-101 ) der Triode (G) mit entgegengesetzter Phasenlage wie der Raum zwischen Gitter und Anode (101-102) erregt wird, wobei die Beschleunigungsstruktur vom biperiodischen Typ ist.

8. Beschleunigungsvorrichtung nach Anspruch 1, dadurch gekennzeichnet, daß das Ablenksystem für das beschleunigte Teilchenbündel die Abtastung über die Breite eines Targets (Z) bei jedem Impuls des Bündels beschleunigter Teilchen ermöglicht.

9. Beschleunigungsvorrichtung nach Anspruch 8, dadurch gekennzeichnet, daß sie enthält:
- einen Modulator (22) zum Anlegen einer pulsierenden Hochspannung an die Kathode (K) des Beschleunigers;
- einen Modulator (23) zum Anlegen einer pulsierenden Hochspannung an die Anode (102) der Triode (G);
- einen Generator (21), der eine sinusförmige Spannung zum Anlegen an einen Ablenk-Elektromagneten liefert;
- eine Vorrichtung (24) zum Auslösen der Impulse für die Modulatoren (22) und (23), wobei der Generator (21) die Inbetriebnahme der Vorrichtung (24) kontrolliert.

10. Vorrichtung nach einem der Ansprüche 1 bis 9, mit einer linearen Beschleunigungsstruktur, die aus einer Aufeinanderfolge von Metallrohren (T₁, T₂, T₃) zylindrischer Form und mit der Achse XX sowie aus kreisrunden Platten (P₁₂, P₂₃) gebildet ist, die senkrecht zu der Achse XX angeordnet sind, wobei diese Struktur dadurch gekennzeichnet ist, daß ringförmige Elemente (M, N) auf beiden Seiten einer jeden der Platten (P₁₂, P₂₃) befestigt sind, daß diese Elemente eine Dikke aufweisen, die von ihrer Umfangszone zu ihrer Mittenzone hin zunimmt, und daß die Elemente (M) eine solche Form aufweisen, daß sie auf ihrer den Platten (P₁₂, P₂₃), welchen sie jeweils zugeordnet sind, zugewandten Fläche eine ringförmige Aufnahme L aufweisen, die zur Aufnahme einer Magnetwicklung (mi oder m₂) bestimmt ist.

## Claims

1. Device for the acceleration of charged particles comprising a source of charged particles, a linear accelerating structure formed by a succession of resonance cavities (Cᵢ, C₂, C₃...), an electromagnetic wave generator adapted to emit a signal intended to be injected into at least one of said resonance cavities, means for applying a pulsating high voltage to the particle source and means for deflecting the accelerated particle beam, characterized in that focusing means (mᵢ, m₂, ...) for focusing the beam are contained in the accelerating structure, that the electromagnetic wave generator comprises a thermionic valve provided with a cathode (100), an anode (102) and at least one grid (101), and that at least one of the resonance cavities of the accelerating structure is electromagnetically coupled to the grid-anode space of the valve.

2. Acceleration device according to claim 1, characterized in that the valve is an oscillator triode (G).

3. Acceleration device according to claim 1, characterized in that the valve is an oscillator tetrode.

4. Acceleration device according to claim 1, characterized in that the generator is an amplifier valve associated with a pilot stage of frequency f equal to the resonance frequency of the resonance cavities of the accelerating structure.

5. Acceleration device according to any one of claims 1 to 4, characterized in that it functions in the metric wave range.

6. Acceleration device according to claim 2, characterized in that the triode (G), which comprises a coaxial line (103) of adjustable length associated with the space between grid and anode (101-102) and a coaxial line (104) of adjustable length associated with the space between cathode and grid (100-101), is coupled electromagnetically to one of the resonance cavities (Cᵢ) of the accelerating structure by means of a loop (B₁) and that a movable plunger (D) ensures a capacitive coupling between the coaxial lines (103) and (104).

7. Acceleration device according to claim 2, characterized in that the triode (G), which comprises a coaxial line (103) of adjustable length associated with the space between grid and anode (101-102) and a coaxial line (104) associated with the space between cathode and grid (100-101), is provided with coupling means permitting on the one hand the electromagnetic coupling of the coaxial line (103) to one of the cavities (Cᵢ) of the accelerating structure and on the other hand of the coaxial line (104) to another cavity (C₂) of said accelerating structure immediately following the cavity (Cᵢ) in such a manner that the space between cathode and grid (100-101) of the triode (G) is excited in phase opposition with respect to the space between grid and anode (101-102), the accelerating sturcture being of the biperiodic type.

8. Acceleration device according to claim 1, characterized in that the deflecting system for the accelerated particle beam permits the scanning over the width of a target (Z) for each pulse of the beam of accelerated particles.

9. Acceleration device according to claim 8, characterized in that it comprises:
- a modulator (22) for applying a pulsating high voltage to the cathode (K) of the accelerator;
- a modulator (23) for applying a pulsating high voltage to the anode (102) of the triode (G);
- a generator (21) furnishing a sinusoidal voltage intended for application to a deflecting electromagnet;
- a device (24) for triggering the pulses for the modulators (22) and (23), the generator (21) controlling the start of operation of the device (24).

10. Device according to any one of claim 1 to 9 and comprising a linear accelerating structure formed by a succession of metallic tubes (T₁, T₂, T₃), of cylindrical form, with the axis XX, and circular plates (P₁₂, P₂₃) disposed perpendicularly to the axis XX, said structure being characterized in that annular elements (M, N) are fixed on either side of each of the plates (Pₗ₂, P₂₃), that said elements have a thickness increasing from their peripheral zone to their central zone, and that the elements (M) have a form such that they have on their face opposite the plates (P₁₂, P₂₃) with which they are respectively associated an annular recess L adapted to receive a magnetic winding (m, or m₂).
